# DEMANDE DE BREVET EUROPEEN

(11) **EP 0 938 852 A1**
(43) Date de publication de la demande: **01.09.1999**
(21) Numéro de dépôt: 99400404.2
(22) Date de dépôt: 19.02.1999
(51) Int. Cl.: A41D 13/10

(54) **Gant de protection en tissu de cotte de maille**

(30) Priorité: 26.02.1998 FR 9802325
(71) Demandeur: ETABLISSEMENTS FOIN et Cie, Société dite, F-75180 Paris Cédex 04 (FR)
(72) Inventeur: Besson, Bernard, 75017 Paris (FR)
(74) Mandataire: Livet, Marie-José

(57) **Abrégé**

Gant de protection en tissu de cotte de maille caractérisé en ce que la bande de maintien du gant (1) est constituée par une lame (6) enroulée sur elle-même de façon à constituer un ressort spiral mobile entre, d'une part, une position ouverte et, d'autre part, une position rétractée vers laquelle il est rappelé en l'absence de toute contrainte externe s'exerçant sur lui, ce ressort spiral (6) pouvant coulisser dans le logement annulaire (3) pour se déplacer vers la position ouverte sous l'action de la contrainte exercée par l'utilisateur lorsqu'il enfile le gant (1) avant d'être automatiquement rappelé en position rétractée pour maintenir ce dernier autour du poignet de l'utilisateur.

## Description

La présente invention concerne un gant de protection en tissu de cotte de maille destiné à protéger les mains de certains professionnels qui sont particulièrement exposées, notamment dans les industries alimentaires comme par exemple les métiers de la viande, la confection, les matières plastiques, les cartonnages, etc..

En effet, dans les usines ou les ateliers dans lesquels les ouvriers doivent manipuler des objets tranchants et, par suite, dangereux, ceux-ci sont soumis à des risques de coupures graves aux mains en l'absence de précautions adaptées.

Pour remédier à ces inconvénients, les Autorités imposent de plus en plus souvent l'emploi de gants de protection en tissu de cotte de maille ; un tel matériau, à la fois souple et résistant aux perforations, présente l'avantage d'assurer la sécurité voulue et, de plus, de ne pas être d'un emploi trop pénible car relativement léger.

Les premiers gants de protection de ce type qui ont été proposés sur le marché étaient équipés, au niveau du poignet de l'utilisateur, d'une sangle en tissu de nylon soudée de part et d'autre du tissu de cotte de maille et munie d'une boucle et de passants permettant le réglage de la sangle et le maintien du gant autour du poignet de l'utilisateur.

De tels gants ne sont pas irréprochables du point de vue de l'hygiène car, en particulier dans le domaine de la boucherie, le tissu de nylon s'imprègne de sang et peut favoriser le développement des bactéries.

Par suite, on a proposé de remplacer la sangle en tissu de nylon par une sangle en un matériau synthétique fixée au tissu de cotte de maille par exemple par thermosoudure et équipée d'organes de fermeture par boutons-pression. De tels gants remplissent leur fonction de manière satisfaisante et s'avèrent plus hygiéniques que leurs prédécesseurs ; ils présentent toutefois l'inconvénient d'avoir une durée de vie conditionnée par celle de la sangle, qui s'use plus vite que le tissu de cotte de maille, ce d'autant plus que les gants sont utilisés quotidiennement et doivent être lavés à haute température : en effet, lorsque la sangle est endommagée, le gant ne peut plus être utilisé.

Pour améliorer ce gant, on a proposé, en particulier conformément au document FR-A-2 729 274, un gant de protection comportant, à son extrémité située au niveau du poignet de l'utilisateur, un logement annulaire formant fourreau défini par la superposition de deux épaisseurs de tissu de cotte de maille et renfermant une bande de maintien du gant réalisée en matériau synthétique et susceptible d'être réglée et fermée par un système de boutons-pression.

Un tel gant présente l'avantage de ne pas devoir être mis au rebut dès que la bande de maintien est usée ; son ergonomie n'est cependant pas irréprochable vu que la manoeuvre du système de boutons-pression ne s'avère pas des plus commode. De plus, les systèmes de fermeture à boutons-pression, qui sont en règle générale réalisés dans des alliages nickel-chrome, peuvent provoquer des allergies lorsqu'ils sont en contact avec la peau.

En outre, le matériau constitutif de la bande de maintien peut présenter des irrégularités correspondant à des points d'accrochage pour les souillures.

Il est par ailleurs à noter que pour permettre de les enfiler, tous les gants en tissu de cotte de maille équipés d'un système de fermeture à sangle doivent obligatoirement être fendus latéralement au droit du poignet de l'utilisateur ; or, au niveau de cette fente, la main et le poignet de l'utilisateur demeurent exposés à tous les coups de couteau ou d'objets tranchants quelconques.

Il est également à noter que l'on a déjà proposé, conformément au document WO-96/11595 un gant de protection en tissu de cotte de maille comportant un élément de fermeture élastique constitué par un ressort hélicoïdal. La présence d'un tel ressort est toutefois source d'inconvénients tant au niveau de la fabrication qu'au niveau de l'utilisation ; de plus, des souillures peuvent facilement être bloquées entre ses spires et y demeurer après lavage, ce qui fait qu'un tel gant de protection n'est pas irréprochable du point de vue de l'hygiène.

La présente invention a pour objet de remédier à ces inconvénients en proposant un gant de protection en tissu de cotte de maille totalement satisfaisant du point de vue de la sécurité et de l'hygiène, ayant une solidité accrue, une ergonomie améliorée, et parallèlement ne risquant pas d'engendrer des problèmes d'allergie.

A cet effet, l'invention concerne un gant de protection du type susmentionné, comportant à son extrémité située au niveau du poignet de l'utilisateur un logement annulaire formant fourreau défini par la superposition de deux épaisseurs de tissu de cotte de maille et renfermant une bande de maintien du gant.

Selon l'invention, ce gant est caractérisé en ce que la bande de maintien du gant est constituée par une lame enroulée sur elle-même de façon à constituer un ressort spiral mobile entre, d'une part, une position ouverte et, d'autre part, une position rétractée vers laquelle il est rappelé en l'absence de toute contrainte externe s'exerçant sur lui ; en conséquence, ce ressort spiral peut coulisser dans le logement annulaire pour se déplacer vers la position ouverte sous l'action de la contrainte exercée par l'utilisateur lorsqu'il enfile le gant avant d'être automatiquement rappelé en position rétractée pour maintenir ce dernier autour du poignet de l'utilisateur.

Par suite, ce gant se règle automatiquement dès que l'utilisateur l'a enfilé, ce sans nécessiter la manoeuvre de quelconques organes de fermeture.

Conformément à l'invention, il est bien entendu nécessaire que les caractéristiques du ressort spiral, qui est en règle générale, réalisé en acier inoxydable, soient adaptées aux dimensions du gant et en particulier que son diamètre externe au repos en position rétractée soit inférieur à celui du logement annulaire de façon à permettre le « resserrement » du tissu de cotte de maille à ce niveau et le maintien du gant autour du poignet de l'utilisateur.

Une caractéristique essentielle du gant, objet de l'invention, est liée au fait que le tissu de cotte de maille recouvre la totalité de la main de l'utilisateur sans laisser subsister une fente dans laquelle peut pénétrer la pointe d'un couteau.

Une autre caractéristique essentielle de ce gant est liée au fait qu'il peut être totalement réalisé en acier inoxydable, ce qui lui permet de ne pas être source d'allergies, d'être d'une hygiène parfaite et, en outre, d'avoir une durée de vie nettement améliorée par rapport aux gants de l'art antérieur : celle-ci n'est en effet pas conditionnée par la résistance d'une sangle de fermeture réalisée en une matière plastique par nature plus fragile qu'un tissu de cotte de maille.

Selon une autre caractéristique de l'invention, le gant se prolonge, au-delà du poignet de l'utilisateur et du logement annulaire renfermant la bande de maintien, par une manchette également réalisée en tissu de cotte de maille et permettant d'assurer la protection du poignet ainsi que de l'avant-bras de l'utilisateur ; cette manchette de protection comporte, à son extrémité opposée au poignet de l'utilisateur, un logement annulaire auxiliaire formant fourreau également défini par la superposition de deux épaisseurs de tissu de cotte de maille et renfermant une bande de maintien auxiliaire constituée par une lame enroulée sur elle-même de façon à constituer un ressort spiral essentiellement similaire à la lame mise en place dans le logement annulaire situé au niveau du poignet de l'utilisateur.

En conséquence, conformément à cette caractéristique, le gant est équipé de deux ressorts spiraux semblables, en règle générale réalisés en acier inoxydable, l'un étant situé au niveau du poignet, l'autre de l'avant-bras ; ces ressorts peuvent tous deux se déplacer en position ouverte et se refermer en position rétractée en coulissant dans le logement annulaire associé et permettent ainsi la mise en place à force du gant et son maintien automatique autour du poignet et de l'avant-bras de l'utilisateur.

Cette caractéristique permet de garantir une protection plus complète au niveau de l'avant-bras de l'utilisateur.

Il est bien entendu à noter que l'avantage de l'absence de fente dans le tissu de cotte de maille se retrouve au niveau du logement annulaire auxiliaire et de l'avant-bras de l'utilisateur.

Le logement annulaire et, le cas échéant, le logement annulaire auxiliaire peuvent bien entendu, sans pour cela sortir du cadre de l'invention, être réalisés de manière quelconque, notamment par adjonction d'une bande de cotte de maille annexe et fixation de celle-ci au niveau de ses bords longitudinaux ou par simple rabattement d'une bande en tissu de cotte de maille sur elle-même.

Selon une autre caractéristique de l'invention, la manchette est équipée d'un ou de plusieurs logements de renfort formant fourreau également défini(s) par la superposition de deux épaisseurs de tissu de cotte de maille et s'étendant essentiellement perpendiculairement au logement annulaire et au logement annulaire auxiliaire sur essentiellement la totalité de la longueur de la manchette ; ce ou ces logement(s) de renfort renferme(nt) respectivement une lame de raidissement notamment en acier susceptible d'éviter tout repliement sur elle-même de la manchette autour du poignet de l'utilisateur, et par suite de nature à améliorer la protection de l'avant-bras.

Selon une autre caractéristique de l'invention, le gant de protection est équipé, au niveau du poignet de l'utilisateur, d'une bande latérale externe en tissu de cotte de maille fixée au tissu de cotte de maille constitutif du gant par ses extrémités de façon à faciliter l'ouverture de la bande de maintien.

La présence de cette bande latérale externe s'avère particulièrement avantageuse lorsque l'utilisateur veut ôter son gant.

Il est à noter que le gant conforme à l'invention peut être réalisé de manière symétrique de façon à pouvoir s'adapter à une main droite ou à une main gauche.

Il est également à noter que ce gant de protection peut être équipé d'une pastille d'identification fixée au niveau du dessus de la main de l'utilisateur.

Une telle pastille peut porter différentes informations telles qu'à titre d'exemple la taille du gant, la norme à laquelle il correspond ou encore l'identité de son propriétaire. Elle peut être constituée par une pastille réalisée en un coloris choisi en fonction de la taille du gant ou encore par une médaille en acier inoxydable notamment fixée au tissu de cotte de maille au moyen d'anneaux.

Les caractéristiques du gant de protection, qui fait l'objet de l'invention, seront décrites plus en détail en se référant aux dessins annexés dans lesquels :
- la figure 1 représente un gant de protection conforme à l'invention, en position ouverte,
- la figure 2 représente ce même gant en position rétractée,
- la figure 3 représente une bande de maintien du gant,
- la figure 4 représente un gant de protection muni d'une manchette en position ouverte,
- la figure 5 représente le gant représenté sur la figure 4 en position rétractée.

Conformément aux figures 1 et 2, le gant de protection 1 est réalisé en un tissu de cotte de maille et comporte à son extrémité 2, située au niveau du poignet de l'utilisateur, un logement annulaire formant fourreau 3 défini par la superposition de deux épaisseurs de tissu de cotte de maille.

Le logement annulaire 3 renferme une lame d'acier 6 enroulée sur elle-même de façon à définir une bande de maintien du gant qui est représentée schématiquement en pointillé sur les figures 1 et 2.

Il est à noter que, de façon non limitative de l'invention, la lame d'acier 6 a, en règle générale, une largeur de 15 à 25 mm et une épaisseur de l'ordre de 0,20 à 0,30 mm.

Selon la figure 3, la lame d'acier 6 constitue un ressort spiral se trouvant au repos dans une position rétractée ; selon la figure 2, dans cette position, le ressort spiral 6 resserre le tissu de cotte de maille au niveau du logement annulaire 3 pour maintenir le gant de protection sur le poignet de l'utilisateur.

Selon la figure 1, en enfilant le gant de protection, l'utilisateur exerce, à la partie interne du ressort 6, une contrainte entraînant son déplacement vers une position ouverte par coulissement dans le logement annulaire 3. Lorsque le gant est en place, le ressort 6 est automatiquement rappelé vers la position rétractée représentée sur la figure 2 ; le réglage du gant autour du poignet de l'utilisateur est donc automatique.

Selon les figures 1 et 2, une bande latérale externe 9 en tissu de cotte de maille est fixée au tissu de cotte de maille constitutif du gant 1 par ses extrémités 10, 10'. Cette bande est destinée à être saisie par l'utilisateur pour lui permettre d'ôter plus facilement son gant.

Selon les figures 4 et 5, le gant 1 se prolonge au-delà du poignet de l'utilisateur et du logement annulaire 3 par une manchette 4 également réalisée en tissu de cotte de maille, et comportant à son extrémité opposée au logement annulaire 3, un logement annulaire auxiliaire 5 formant fourreau également défini par la superposition de deux épaisseurs de tissu de cotte de maille.

Tout comme le logement annulaire 3, le logement annulaire auxiliaire 5 renferme une lame d'acier 6' enroulée sur elle-même de façon à définir une bande de maintien auxiliaire du gant qui est représentée schématiquement en pointillés sur les figures 4 et 5.

La lame d'acier 6' est largement similaire à la lame d'acier 6 et constitue également un ressort spiral se trouvant au repos dans une position rétractée dans laquelle, comme représentée sur la figure 5, il resserre le tissu de cotte de maille au niveau du logement annulaire auxiliaire 5 pour maintenir le gant de protection sur l'avant-bras de l'utilisateur.

Selon la figure 4, en enfilant le gant de protection, l'utilisateur exerce, non seulement, à la partie interne du ressort 6 mais également à la partie interne du ressort 6', une contrainte entraînant son déplacement à force vers une position ouverte par coulissement dans le logement annulaire auxiliaire 5. Lorsque le gant est en place, le ressort 6' est automatiquement rappelé vers la position rétractée représentée sur la figure 5 ; le réglage du gant autour de l'avant-bras de l'utilisateur est donc automatique tout comme son réglage autour du poignet.

Par ailleurs, et selon les figures 4 et 5, la manchette 4 est équipée d'un logement de renfort formant fourreau également défini par la superposition de deux épaisseurs de tissu de cotte de maille et s'étendant essentiellement perpendiculairement au logement annulaire 3 et au logement annulaire auxiliaire 5 sur essentiellement la totalité de la longueur de la manchette 4.

Bien qu'un seul de ces logements ait été représenté sur les figures 4 et 5, le gant de protection pourrait, bien entendu en comporter plusieurs répartis sur la périphérie de la manchette 4 sans pour cela sortir du cadre de l'invention.

Le logement 7 renferme une lame de raidissement en acier 8 représentée schématiquement sur les figures 4 et 5.

Cette lame de raidissement a pour fonction d'éviter tout repliement sur elle-même de la manchette autour du poignet de l'utilisateur.

Selon les figures 4 et 5, le gant à manchette est également équipé d'une bande latérale externe 9 similaire à celle représentée sur les figures 1 et 2.

## Revendications

1. Gant de protection en tissu de cotte de maille, plus particulièrement destiné à protéger les mains de certains professionnels notamment dans les métiers de la viande et comportant, à son extrémité située au niveau du poignet de l'utilisateur, un logement annulaire formant fourreau défini par la superposition de deux épaisseurs de tissu de cotte de maille et renfermant une bande de maintien du gant,
caractérisé en ce que
la bande de maintien du gant (1) est constituée par une lame (6) enroulée sur elle-même de façon à constituer un ressort spiral mobile entre, d'une part, une position ouverte et, d'autre part, une position rétractée vers laquelle il est rappelé en l'absence de toute contrainte externe s'exerçant sur lui, ce ressort spiral (6) pouvant coulisser dans le logement annulaire (3) pour se déplacer vers la position ouverte sous l'action de la contrainte exercée par l'utilisateur lorsqu'il enfile le gant (1) avant d'être automatiquement rappelé en position rétractée pour maintenir ce dernier autour du poignet de l'utilisateur.

2. Gant de protection selon la revendication 1,
caractérisé en ce qu'
il se prolonge au-delà du poignet de l'utilisateur et du logement annulaire (3) renfermant la bande de maintien (6) par une manchette (4) également réalisée en tissu de cotte de maille et permettant d'assurer la protection du poignet ainsi que de l'avant-bras de l'utilisateur, cette manchette de protection (4) comportant, à son extrémité opposée au poignet de l'utilisateur, un logement annulaire auxiliaire (5) formant fourreau également défini par la superposition de deux épaisseurs de tissu de cotte de maille et renfermant une bande de maintien auxiliaire (6') constituée par une lame enroulée sur elle-même de façon à constituer un ressort spiral essentiellement similaire à la lame (6) mise en place dans le logement annulaire (3) situé au niveau du poignet de l'utilisateur.

3. Gant de protection selon l'une quelconque des revendications 1 et 2,
caractérisé en ce que
la lame (6) et, le cas échéant, la lame (6') est(sont) en acier.

4. Gant de protection selon la revendication 2,
caractérisé en ce que
la manchette (4) est équipée d'un ou de plusieurs logement(s) de renfort (7) formant fourreau également défini(s) par la superposition de deux épaisseurs de tissu de cotte de maille et s'étendant essentiellement perpendiculairement au logement annulaire (3) et au logement annulaire auxiliaire (5) sur essentiellement la totalité de la longueur de la manchette (4), ce ou ces logement(s) de renfort (7) renfermant respectivement une lame de raidissement (8) susceptible d'éviter tout repliement sur elle-même de la manchette (4) autour du poignet de l'utilisateur.

5. Gant de protection selon l'une quelconque des revendications 1 à 4,
caractérisé en ce qu'
il est équipé, au niveau du poignet de l'utilisateur, d'une bande latérale externe (9) en tissu de cotte de maille fixée au tissu de cotte de maille constitutif du gant par ses extrémités (10, 10') de façon à faciliter l'ouverture de la bande de maintien (6).

6. Gant de protection selon l'une quelconque des revendications 1à 5,
caractérisé en ce qu'
il est symétrique de façon à pouvoir s'adapter à une main droite ou à une main gauche.
